# EUROPÄISCHE PATENTANMELDUNG

(11) **EP 1 193 722 A1**
(43) Veröffentlichungstag der Anmeldung: **03.04.2002**
(21) Anmeldenummer: 00402667.0
(22) Anmeldetag: 27.09.2000
(51) Int. Cl.: H01B 7/29

(54) **Flexible elektrische Leitung**

(71) Anmelder: Nexans, 75008 Paris (FR)
(72) Erfinder: Grögl, Ferdinand, Ing., 90403 Nürnberg (DE); Mehl, Alfred, Ing., 91166 Georgensmünd (DE)
(74) Vertreter: Döring, Roger, Dipl.-Ing.

(57) **Zusammenfassung**

Es wird eine flexible elektrische Leitung (L) mit mindestens einem wärmebeständig isolierten, als Litzenleiter ausgeführten elektrischen Leiter (1) angegeben, bei welcher über der Isolierung (2) des Leiters (1) ein elektrischer Schirm angebracht ist. Die Isolierung (2) des Leiters (1) besteht aus einer inneren Schicht aus Glas-Glimmer und aus einer darüber angeordneten äußeren Schicht aus einem Fluorpolymer. Sie ist von einer rundum aufgebrachten, eine metallische Schicht enthaltenden Schirmfolie (3) umgeben. Über der Schirmfolie (3) ist eine mindestens einlagige Umseilung (4) aus verzinnten Kupferdrähten angebracht und über der Umseilung (4) ist ein Mantel (5) angeordnet, der eine innere Schicht aus ein vernetztes Silicon enthaltendem Material und eine fest mit derselben verbundene, äußere Schicht aus einem Fluorpolymer aufweist.

## Beschreibung

Die Erfindung bezieht sich auf eine flexible elektrische Leitung mit mindestens einem wärmebeständig isolierten, als Litzenleiter ausgeführten elektrischen Leiter, bei welcher über der Isolierung des Leiters ein elektrischer Schirm angebracht ist (DE-OS 24 00 174).

Derartige Leitungen werden insbesondere als Fahrzeugleitungen eingesetzt, und zwar beispielsweise als Verbindungsleitung zwischen einem Energieerzeuger und einer Batterie oder zwischen einer Batterie und einem Anlasser oder zwischen einer Batterie und einem Elektromotor. In allen Fällen sind gute Biegbarkeit und einwandfreie elektromagnetische Schirmung erforderlich. Die Leitungen müssen außerdem den rauhen Bedingungen gewachsen sein, die im Motorraum von Kraftfahrzeugen herrschen.

Bei bekannten Leitungen sind Leiterquerschnitt, Schirmung und Isoliermaterialien auf die heutigen Anforderung ausgerichtet. Es gibt aber seit Jahren Bestrebungen, andere Antriebsarten für Kraftfahrzeuge und insbesondere leistungsfähigere Batterien zu finden. So kann in absehbarer Zeit mit einer erfolgreichen Beendigung der Entwicklung von Elektrofahrzeugen mit Wasserstoffantrieb ( Brennstoffzelle) gerechnet werden. Da inzwischen auch schnell ladbare Hochleistungsbatterien entwickelt wurden, ist bei zukünftigen Fahrzeugantrieben auch eine Batterie mit hoher Ladekapazität als Pufferbatterie erforderlich. In neuen Fahrzeugen mit Elektro- oder Hybridantrieb wird auch die Packungsdichte im Motorraum weiter erhöht werden, so daß auch die Wärmebelastung im Motorraum immer größer wird. Für die Verbindung von einem Energieerzeuger zur Batterie bzw. von der Batterie zum Motor eines Kraftfahrzeugs werden den neuen Anforderungen genügende Leitungen benötigt. Sie müssen einen großen Leiterquerschnitt haben. Da die Batteriespannung wahrscheinlich unter 60 V bleiben wird, sind für die Leitungen hohe Stromdichten und damit auch Dauerbetriebstemperaturen von 150 °C und mehr zu erwarten.

In der eingangs erwähnten DE-OS 24 00 174 ist ein Kabel beschrieben, das vorzugsweise als Zündkabel für hohe Umgebungstemperaturen eingesetzt werden soll. Das Kabel hat einen flexiblen isolierten Leiter, der aus einer Vielzahl leitender Fäden oder Fasern, vorzugsweise Glasfasern, besteht. Über der als Umhüllung bezeichneten Isolierung ist ein Mantel aus halbleitendem Material angebracht. Der Mantel besteht beispielsweise aus Polytetrafluoräthylen, in dem Kohlepartikel bzw. Kohlenstoffpartikel suspendiert sind. Ein solches Kabel ist nicht für hohe Ströme verwendbar. Die Schirmwirkung des halbleitenden Mantels genügt schon den heutigen Anforderungen nicht.

Der Erfindung liegt die Aufgabe zugrunde, die eingangs geschilderte Leitung so zu gestalten, daß sie bei einfachem Aufbau für große Stromstärken und Temperaturbelastungen geeignet und elektrisch hochwertig geschirmt ist.

Diese Aufgabe wird gemäß der Erfindung dadurch gelöst,
- daß die Isolierung des Leiters aus einer inneren Schicht aus Glas-Glimmer und aus einer darüber angeordneten äußeren Schicht aus einem Fluorpolymer besteht,
- daß die Isolierung des Leiters von einer rundum aufgebrachten, eine metallische Schicht enthaltenden Schirmfolie umgeben ist,
- daß über der Schirmfolie eine mindestens einlagige Umseilung aus verzinnten Kupferdrähten angebracht ist und
- daß über der Umseilung ein Mantel angeordnet ist, der eine innere Schicht aus ein vernetztes Silicon enthaltendem Material und eine fest mit derselben verbundene, äußere Schicht aus einem Fluorpolymer aufweist.

Der Leiter dieser Leitung kann für hohe Stromdichten und hohe Temperaturen mit entsprechend großem leitendem Querschnitt ausgelegt werden, da er von einer Isolierung umgeben ist, die hohe Temperaturen aushält. Diese kann nach ihrer Aufbringung auf den Leiter in einem abschließenden Sinterprozeß ausgesintert werden, so daß sich eine kompakte, wasserdichte Isolierung ergibt. Durch den Einsatz der thermisch sehr hoch belastbaren Glas-Glimmerschicht wird für die Leitung insgesamt ein definierter Funktionserhalt im Brandfall erreicht. Die Isolierung des Leiters ist thermisch bis 250 °C belastbar. Der mehrschichtige Schirm aus Schirmfolie und Umseilung, der in der Umseilung aus verzinnten Kupferdrähten einen Querschnitt von beispielsweise bis zu 16 mm² haben kann, ist in einem einzigen Arbeitsgang herstellbar. Er garantiert hervorragende Schirmeigenschaften in einem sehr breiten Frequenzbereich, bis in den MHz-Bereich. Die Leitung ist damit elektrisch "dicht", so daß von ihr keine störende Strahlung ausgeht. Die innere Schicht des Mantels kann als Mehrkomponenten-Siliconcompound in einem Beschichtungs- oder Extrusionsprozeß aufgebracht werden. Das Siliconcompound kann auch Treibmittel enthalten, wodurch eine definierte Schäumung desselben möglich wird. Über der so aufgebrachten, vernetzten Siliconschicht wird als äußere Schicht beispielsweise eine aus einem Fluorpolymer bestehende Folie gewickelt oder längseinlaufend überlappt aufgebracht. Die äußere Schicht kann in einem thermischen Prozeß auch ausgesintert werden. Mit einem solchen Mantel hat die Leitung eine gute Gleitfähigkeit und eine gute Kraftstoffbeständigkeit. Durch den zweischichtigen Aufbau mit einer weicheren inneren Schicht und einer äußeren härteren Schicht behält die Leitung eine gute Flexibilität.

Ausführungsbeispiele des Erfindungsgegenstandes sind in den Zeichnungen dargestellt.

Es zeigen:
- Fig. 1: einen Querschnitt durch eine Leitung nach der Erfindung.
- Fig. 2 und 3: Einzelheiten der Leitung nach Fig. 1 in vergrößerter Darstellung.
- Fig. 4: eine gegenüber Fig. 1 ergänzte Ausführungsform der Leitung.

Die in Fig. 1 im Querschnitt dargestellte Leitung L hat einen als Litzenleiter ausgebildeten elektrischen Leiter 1, der von einer Isolierung 2 umgeben ist. Über der Isolierung 2 ist eine rundum geschlossene Schirmfolie 3 angebracht, über der sich eine Umseilung 4 aus verzinnten Kupferdrähten befindet. Die Umseilung 4 ist von einem aus Isoliermaterial bestehenden Mantel 5 umgeben.

Der Leiter 1 hat einen an sich beliebigen, aber bewußt großen Querschnitt von beispielsweise 70 mm². Er ist zur Erzielung einer guten Biegbarkeit beispielsweise aus blanken, feinen Kupferdrähten aufgebaut, und zwar in bevorzugter Ausführungsform als Schenkelseil.

Die Isolierung 2 des Leiters 1 besteht aus einer inneren Schicht 6 aus Glas-Glimmer und aus einer äußeren Schicht 7 aus einem Fluorpolymer. Das Material Glas-Glimmer ist unter der Bezeichnung "Mica" bekannt. Es liegt in der Regel als Band vor. Ein solches Glas-Glimmer-Band kann zur Erzeugung der inneren Schicht 6 längseinlaufend mit überlappenden Längskanten oder auch überlappt gewickelt auf den Leiter 1 aufgebracht werden. Für die äußere Schicht 7 kann mindestens eine Folie aus einem Fluorpolymer eingesetzt werden, die ebenfalls längseinlaufend oder gewickelt mit Überlappung aufgebracht werden kann. Es werden vorzugsweise zwei oder mehr Fluorpolymer-Folien zur Erzeugung der äußeren Schicht 7 eingesetzt. Als Fluorpolymer wird in diesem Fall Polytetrafluorethylen verwendet. Beim Einsatz von Fluorethylenpropylen kann die äußere Schicht 7 aber auch extrudiert werden. Nach Fertigstellung der beiden Schichten 6 und 7 kann die Schicht 7 in einem Sinterprozeß ausgesintert werden. Es ergibt sich dann eine kompakte, temperaturbeständige und wasserdichte Isolierung 2 für den Leiter 1. Sie sichert im Brandfall die Funktionsfähigkeit der Leitung 1 zumindest über einen ausreichenden Zeitraum.

Die über der Isolierung 2 rundum angebrachte Schirmfolie 3 kann aus Kupfer oder Aluminium bestehen. Sie kann auch als ein- oder beidseitig mit Kunststoff beschichtete Kupfer- oder Aluminiumfolie ausgeführt sein. Die Schirmfolie 3 hat eine Dicke von mindestens 50 µm. Sie kann längseinlaufend mit überlappenden Längskanten aufgebracht oder mit Überlappung um die Isolierung 2 herumgewickelt werden.

Die Umseilung 4 besteht aus verzinnten Kupferdrähten, von denen mindestens eine Lage auf die Aluminiumfolie 3 aufgeseilt ist. In bevorzugter Ausführungsform besteht die Umseilung 4 aus zwei Lagen verzinnter Kupferdrähte. Sie hat dann beispielsweise einen leitenden Querschnitt von bis zu 16 mm². Die Kupferdrähte werden vorzugsweise mit reversierender Schlagrichtung in sogenannter SZ-Verseilung aufgeseilt. Dabei werden die Umkehrstellen bzw. Drallwechselstellen der beiden Lagen von Kupferdrähten vorzugsweise in axialer Richtung der Leitung L gegeneinander versetzt. Um die Umseilung 4 herum kann zu deren Stabilisierung eine Folie aus Metall oder metallisiertem Kunststoff aufgewickelt werden.

In den aus Aluminiumfolie 3 und Umseilung 4 bestehenden Schirm der Leitung L kann zusätzlich eine magnetische Schutzschicht 8 (Fig. 4) eingebaut werden, die aus hochpermeablem Material besteht. In bevorzugter Ausführungsform ist die Schutzschicht 8 aus hochpermeablen Stahlbändern aufgebaut, die in zwei Lagen um die Aluminiumfolie 3 herumgewickelt sind. Die äußere Lage überdeckt dabei Lücken zwischen den Windungen der inneren Lage. Die Stahlbänder sind beispielsweise 0,05 mm dick.

Der Mantel 5 sichert für die Leitung L eine hohe thermische Belastbarkeit mit einer Dauertemperatur bis zu 200 °C und einer kurzzeitig einwirkenden Temperatur bis zu 250 °C. Er erhält der Leitung L außerdem ihr gute Biegbarkeit und sorgt für eine gute Kraftstoff- und Ölbeständigkeit. Dazu weist der Mantel 5 eine innere Schicht 9 aus einem Material, das vernetztes Silicon enthält, und eine äußere Schicht 10 aus einem Fluorpolymer auf.

Für die innere Schicht 9 wird vorzugsweise ein Mehrkomponenten-Siliconcompound verwendet, das thermisch oder durch infrarote Strahlung vernetzbar ist. Es kann auch Treibmittel enthalten, wodurch eine definierte Schäumung der Schicht 9 erreicht werden kann. Sie kann durch Beschichtung oder Extrusion auf die Umseilung 4 aufgebracht werden. Zweckmäßig wird vorher eine sogenannte Trennschicht über der Umseilung 4 angeordnet, die verhindern soll, daß das Material der inneren Schicht 9 zu tief in die Umseilung 4 eindringt und dann mit derselben zu fest verbunden ist. Die Trennschicht kann beispielsweise aus Papier oder aus einem Faservlies bestehen.

Als äußere Schicht 10 des Mantels 5 kann eine Folie aus Polytetrafluorethylen eingesetzt werden, die längseinlaufend mit überlappenden Längskanten oder mit Überlappung gewickelt um die innere Schicht 9 herumgeformt werden kann. Als Schicht 10 kann aber auch Fluorethylenpropylen auf die innere Schicht 9 extrudiert werden. In beiden Fällen kann das aufgebrachte Fluorpolymer in einem thermischen Prozeß gesintert werden.

Die Leitung L kann mit allen beschriebenen Schichten in einem Arbeitsgang hergestellt werden, und zwar besonders einfach dann, wenn Folien und Bänder längseinlaufend aufgebracht und die Kupferdrähte der Umseilung 4 SZ-verseilt werden.

## Patentansprüche

1. Flexible elektrische Leitung mit mindestens einem wärmebeständig isolierten, als Litzenleiter ausgeführten elektrischen Leiter, bei welcher über der Isolierung des Leiters ein elektrischer Schirm angebracht ist, **dadurch gekennzeichnet,**
- **daß** die Isolierung (2) des Leiters (1) aus einer inneren Schicht (6) aus Glas-Glimmer und aus einer darüber angeordneten äußeren Schicht (7) aus einem Fluorpolymer besteht,
- **daß** die Isolierung (2) des Leiters (1) von einer rundum aufgebrachten, eine metallische Schicht enthaltenden Schirmfolie (3) umgeben ist,
- **daß** über der Schirmfolie (3) eine mindestens einlagige Umseilung (4) aus verzinnten Kupferdrähten angebracht ist und
- **daß** über der Umseilung (4) ein Mantel (5) angeordnet ist, der eine innere Schicht (9) aus ein vernetztes Silicon enthaltendem Material und eine fest mit derselben verbundene, äußere Schicht (10) aus einem Fluorpolymer aufweist.

2. Leitung nach Anspruch 1, **dadurch gekennzeichnet, daß** die beiden Schichten (6,7) der Isolierung (2) des Leiters (1) aus Bändern bestehen, die längseinlaufend überlappt aufgebracht sind.

3. Leitung nach Anspruch 1, **dadurch gekennzeichnet, daß** die beiden Schichten (6,7) der Isolierung (2) des Leiters (1) aus Bändern bestehen, die mit Überlappung gewickelt aufgebracht sind.

4. Leitung nach einem der Ansprüche 1 bis 3, **dadurch gekennzeichnet, daß** die äußere Schicht (7) der Isolierung (2) gesintert ist.

5. Leitung nach einem der Ansprüche 1 bis 4, **dadurch gekennzeichnet, daß** die Schirmfolie (3) aus Kupfer oder Aluminium besteht.

6. Leitung nach einem der Ansprüche 1 bis 5, **dadurch gekennzeichnet, daß** die Schirmfolie (3) aus einer ein- oder beidseitig mit Kunststoff beschichteten Kupfer- oder Aluminiumfolie besteht.

7. Leitung nach einem Ansprüche 1 bis 6, **dadurch gekennzeichnet, daß** die Umseilung (4) aus verzinnten Kupferdrähten mit wechselnder Schlagrichtung aufgebracht ist.

8. Leitung nach einem der Ansprüche 1 bis 7, **dadurch gekennzeichnet, daß** zwischen der Schirmfolie (3) und der aus den verzinnten Kupferdrähten bestehenden Umseilung (4) eine magnetische Schutzschicht (8) angeordnet ist.

9. Leitung nach Anspruch 8, **dadurch gekennzeichnet, daß** die magnetische Schutzschicht (8) aus hochpermeablem Eisen besteht.

10. Leitung nach einem der Ansprüche 1 bis 9, **dadurch gekennzeichnet, daß** die innere Schicht (9) des Mantels (5) geschäumt ist.

11. Leitung nach einem der Ansprüche 1 bis 10, **dadurch gekennzeichnet, daß** die äußere Schicht (10) des Mantels (5) gesintert ist.
